# EUROPÄISCHE PATENTSCHRIFT

(11) **EP 3 270 362 B1**
(45) Veröffentlichungstag und Bekanntmachung des Hinweises auf die Patenterteilung: **02.01.2019**
(21) Anmeldenummer: 17155080.9
(22) Anmeldetag: 07.02.2017
(51) Int. Cl.: G08B 17/107

(54) **BRANDMELDER MIT EINER MESSKAMMER UND MIT EINEM SCHALTUNGSTRÄGER ZUR GEMEINSAMEN ANORDNUNG EINES BRANDSENSORS DER MESSKAMMER SOWIE ZUMINDEST EINES WEITEREN SENSORS ZUR ERFASSUNG EINER MESSGRÖSSE IN DER UMGEBUNG AUSSERHALB DES BRANDMELDERS**
FIRE ALARM WITH A MEASUREMENT CHAMBER AND A SWITCH HOLDER FOR JOINT ASSEMBLY OF A FIRE SENSOR OF THE MEASURING CHAMBER AND AT LEAST ONE FURTHER SENSOR FOR DETECTING A MEASURED VARIABLE IN THE ENVIRONMENT OUTSIDE THE FIRE DETECTOR
DÉTECTEUR D'INCENDIE COMPRENANT UNE CHAMBRE DE MESURE ET UN SUPPORT DE CIRCUIT DESTINÉ À DISPOSER ENSEMBLE UN DÉTECTEUR D'INCENDIE DE LA CHAMBRE DE MESURE ET AU MOINS UN AUTRE CAPTEUR DESTINÉ À DÉTECTER UNE GRANDEUR DE MESURE DANS L'ENVIRONNEMENT À L'EXTÉRIEUR DU DÉTECTEUR D'INCENDIE

(43) Veröffentlichungstag der Anmeldung: 17.01.2018
(73) Patentinhaber: Siemens Schweiz AG, 8047 Zürich (CH)
(72) Erfinder: Duric, Aleksandar, 6300 Zug (CH); Konrad, Hilmar, 6340 Baar (CH)
(74) Vertreter: Maier, Daniel Oliver

(56) Entgegenhaltungen:
- EP-A2- 0 399 244
- EP-A2- 2 109 085
- FR-A1- 2 964 743
- US-A- 5 719 557

## Beschreibung

Die Erfindung betrifft einen Brandmelder, der einen Schaltungsträger sowie eine mit der Umgebungsluft kommunizierende Messkammer aufweist. Die Messkammer umfasst einen Brandsensor zur Erfassung einer Brandkenngrösse. Sie ist zudem in einem Meldergehäuse des Brandmelders aufgenommen. Die Messkammer umfasst einen Grundkörper sowie einen gegenüberliegenden Aufsetzkörper mit einem dazwischen ausgebildeten Messraum. Der Grundkörper ist zur Anbringung an einer Montagefläche, insbesondere an einem Meldersockel ausgebildet.

Die Messkammer kann auch als Detektionseinheit bezeichnet werden. Der Grundkörper und der Aufsetzkörper werden typischerweise im Rahmen der Montage zusammengefügt.

Aus der EP 0 588 232 A1 ist ein optischer Rauchmelder bekannt, bei dem im Strahlengang zwischen Strahlungsquelle und Strahlungsempfänger mindestens ein planar-optisches Element angeordnet ist. Dieses Element kann entweder ein diffraktives Element, vorzugsweise ein holographisch-optisches Element (HOE), oder ein Mikrofresnelreflektor (MFR) sein.

Aus der noch nicht veröffentlichten Europäischen Patentanmeldung der Anmelderin mit dem Anmeldeaktenzeichen 16189021.5 sind ein Rauchmelder sowie ein Verfahren zur Überwachung eines Rauchmelders bekannt. Der Rauchmelder umfasst eine Sensorik zur Erkennung eines benachbarten Objekts, wobei mittels der Sensorik Ultraschallsignale aussendbar und empfangbar sind und wobei ein empfangenes Ultraschallsignal zur Erkennung eines Objekts auswertbar ist. Die Sensorik umfasst eine Mehrzahl von Ultraschallsendern, welche so ausgerichtet sind, dass diese im Betrieb in Richtung auf eine Montagefläche, an welcher der Rauchmelder angebracht ist, strahlen. Gemäss einer dortigen Ausführungsform gemäss der dortigen FIG 10 weist die Überwachungsschaltung des Rauchmelders als Empfänger ein Mikrophon im Ultraschallbereich auf, das in einer von der Montagefläche abgewandten Richtung, typischerweise gegen den Boden hin, orientiert ist. Das Mikrophon kann z.B. ein Elektretmikrophon oder ein Mikrophon in Siliziumtechnik (Halbleitertechnik) sein, das wesentlich kleiner ist als ein Piezowandler. Das Mikrophon kann so klein sein, dass es unauffällig unter der Haube des Rauchmelders angeordnet werden kann.

Aus der noch nicht veröffentlichten Europäischen Patentanmeldung der Anmelderin mit dem Anmeldeaktenzeichen 15180045.5 ist ein Streulichtrauchmelder bekannt, der eine mit der Umgebungsluft kommunizierende optische Messkammer aufweist. Letztere ist im Inneren eines Meldergehäuses aufgenommen und durch einen Grundkörper und durch eine Melderhaube des Meldergehäuses begrenzt. Im Grundkörper ist ein vorzugsweise ebener Schaltungsträger aufgenommen. Auf diesem sind angrenzend zur Messkammer eine Leuchtdiode und ein Photosensor in einer Streulichtanordnung angeordnet. Die Leuchtdiode und der Photosensor weisen jeweils eine zumindest nahezu orthogonal zum Schaltungsträger verlaufende optische Achse auf und liegen einer die Messkammer begrenzenden Innenseite der Melderhaube gegenüber. Ein Teil der Innenseite weist eine Spiegelfläche auf, welche der Leuchtdiode gegenüberliegt. Die Spiegelfläche weist eine derartige Spiegelgeometrie auf, dass ein Lichtkegel der Leuchtdiode einen Empfangsbereich des Photosensors in einem ersten Streulichtvolumen innerhalb der Messkammer schneidet.

Brandmelder sind allgemein bekannt. Sie können, wie auch der erfindungsgemässe Brandmelder, zum Anschluss an einem Melderbus bzw. an einer Melderlinie ausgebildet sein. Im Falle einer detektierten Brandkenngrösse erfolgt die Ausgabe einer Alarm- oder Warnmeldung auf den Melderbus. Beide Meldungen können alternativ oder zusätzlich über Funk und/oder am Brandmelder optisch und/oder akustisch ausgegeben werden. Die betrachteten, als Punktmelder ausgebildeten Brandmelder können alternativ oder zusätzlich für einen batteriegestützten Stand-Alone-Betrieb ausgebildet sein. Die Dokumente EP0399 244 und FR2 964 743 zeigen Streulichtrauchmelder, die einen Schaltungsträger aufweisen, dessen Vorderseite der Streulichtkammer zugewandt ist und auf dessen Rückseite elektronische Komponenten angeordnet sind.
Davon ausgehend ist es eine Aufgabe der Erfindung, einen besonders kompakten Brandmelder anzugeben.
Eine weitere Aufgabe der Erfindung ist, einen Brandmelder anzugeben, bei dem der Aufwand zur EMV-Abschirmung des Brandmelders reduziert ist.
Die Aufgabe wird mit den Gegenständen des Hauptanspruchs gelöst. Vorteilhafte Ausführungsformen der vorliegenden Erfindung sind in den abhängigen Ansprüchen angegeben.
Erfindungsgemäss liegt der Schaltungsträger mit einer dem Messraum zugewandten Innenseite am Aufsetzkörper an. Auf einer der Innenseite des Schaltungsträgers gegenüberliegenden Aussenseite ist zumindest ein weiterer Sensor jeweils zur Erfassung einer Messgrösse in der Umgebung und somit ausserhalb des Brandmelders und/oder eine Indikator-LED zur optischen Ausgabe einer Betriebsanzeige des Brandmelders in die Umgebung des Brandmelders angeordnet. Der Schaltungsträger ist zur Anordnung des Brandsensors sowie des zumindest weiteren Sensors und/oder der Indikator-LED vorgesehen.
Der Kern der Erfindung liegt in der doppelten Nutzung des Schaltungsträgers mit den dort applizierten Sensoren. Hier ist der eine Teil der Sensoren, d.h. der Brandsensor, Teil der angrenzenden Messkammer und sensorisch zur Messkammer hin ausgerichtet. Dagegen ist der andere Teil der Sensoren, d.h. der zumindest eine weitere Sensor, weg von der Messkammer in die angrenzende Umgebung des Brandmelders ausgerichtet.
Dadurch ist vorteilhaft keine separate Leitung zur elektrischen Verbindung der Sensoren mit dem Schaltungsträger erforderlich. Eine derartige Leitung muss häufig manuell an den Schaltungsträger angelötet werden.

Ein weiterer Vorteil ist, dass durch die direkte Anbringung der Sensoren auf dem Schaltungsträger der EMV-Einfluss auf die Sensoren drastisch reduziert wird. Dies ist insbesondere bei Sensoren der Fall, die als SMD-Bauteile für eine direkte Oberflächenmontage auf dem Schaltungsträger ausgebildet sind. Hier können aufwändige Abschirmmassnahmen entfallen.

Ein weiterer Vorteil liegt darin, dass kein Lichtleiter mehr zur optischen Ausleitung des von der Indikator-LED emittierten Lichts in die Umgebung des Brandmelders benötigt wird. Die Indikator-LED ist dazu vorgesehen, zyklisch einen Lichtimpuls auszugeben, um eine ordnungsgemässe Betriebsbereitschaft anzuzeigen und/oder das Vorliegen eines Brandalarm anzuzeigen, wie z.B. durch schnelleres Blinken.

Schliesslich ist der erfindungsgemässe Brandmelder mit erheblich reduziertem Fertigungs- und Montageaufwand herstellbar.

Die mit der Umgebungsluft kommunizierende Messkammer kann eine optische Messkammer sein, wie z.B. ein sogenanntes Labyrinth. Eine solche Messkammer ist durchlässig für den Durchtritt von zu detektierenden Rauchteilchen und von zu detektierenden Brandgasen, wie z.B. Kohlenstoffmonoxid. Anderseits ist die Messkammer gegenüber direktem Umgebungslicht abgeschirmt. Die optische Messkammer kann auf dem Streulichtprinzip oder auf dem Extinktionsprinzip basieren. In diesem Fall weist der Brandsensor als Teil der optischen Messkammer eine Leuchtdiode sowie einen Photosensor auf. Alternativ oder zusätzlich kann die Messkammer einen oder mehrere Gassensoren als Brandsensor zur Detektion brandtypischer Rauchgase aufweisen. Ein derartiger Brandmelder wird auch als Rauchgasmelder bezeichnet. In diesem Fall ragt der Gassensor, wie z.B. ein sogenannter GasFET, in den Messraum der Messkammer hinein.

Der Brandsensor ist dabei der Hauptsensor des Brandmelders.

Nach einer Ausführungsform umfasst das Meldergehäuse ein Grundgehäuse und eine Melderhaube mit zumindest einer dazwischenliegend ausgebildeten Eintrittsöffnung. Letztere ist für den Durchtritt von Brandgasen und Rauchteilchen in die Messkammer des Brandmelders vorgesehen. Die Eintrittsöffnung kann schlitzförmig ausgebildet sein, wie z.B. mit einer Schlitzbreite im Bereich von 2 bis 5 mm. Es kann eine Vielzahl von kreisförmigen Eintrittsöffnungen mit einem Durchmesser im Bereich von 2 bis 10 mm im Meldergehäuse vorhanden sein. Die Melderhaube weist eine Haubenaussenseite, die weg vom Brandmelder zeigt, und eine gegenüberliegende Haubeninnenseite auf. Der Schaltungsträger liegt an der Haubeninnenseite an. Alternativ ist der Schaltungsträger mit einem maximalen Abstand A von 1.5 cm von der Haubeninnenseite beabstandet.

Zudem liegt der zumindest eine weitere Sensor und/oder die Indikator-LED einer Öffnung in der Melderhaube gegenüber oder ragt in diese Öffnung oder ragt durch diese Öffnung hindurch.

Vorzugsweise befindet sich die (zentrale) Öffnung an einer zentralen Position des Brandmelders, insbesondere an einem Scheitelpunkt der Melderhaube. Die Öffnung kann eine Aussparung sein. Sie weist vorzugsweise einen kreisförmigen Durchmesser auf. Der Durchmesser liegt insbesondere in einem Bereich von 1 bis 30 mm, vorzugsweise in einem Bereich von 3 bis 15 mm.

Der Grundkörper und die Melderhaube können beide jeweils einstückig sein. Sie sind beide vorzugsweise Kunststoffspritzgrussteile. Der in der Melderhaube aufgenommene Schaltungsträger ist vorzugsweise eine ebene Leiterplatte.

Nach einer Ausführungsform der Erfindung weist der Brandmelder eine auf dem Schaltungsträger angeordnete Steuereinheit auf, vorzugsweise einen Mikrocontroller. Die Steuereinheit ist jeweils signal- oder datentechnisch mit dem Brandsensor zur Erfassung einer Brandkenngrösse sowie mit dem zumindest einen Sensor zur Erfassung der jeweiligen Messgrösse und/oder mit der Indikator-LED zur optischen Ausgabe der Betriebsanzeige verbunden. Die Steuereinheit weist eine Schnittstelle auf und ist dazu eingerichtet, durch die Schnittstelle eine jeweilige Sensorinformation zu erfassen und/oder durch die Schnittstelle eine jeweilige Alarmmeldung bei einer unzulässigen Abweichung von einem jeweiligen erfassten Sensormesswert auszugeben.

Die Steuereinheit kann dazu eingerichtet sein, die jeweiligen Alarmmeldungen zu bündeln und als eine Alarmmeldung auszugeben. Sie kann zudem dazu eingerichtet sein, die jeweiligen Alarmmeldungen im Sinne eines Multikriterienmelders in Kombination zu bewerten und/oder zu gewichten. Sie kann schliesslich dazu eingerichtet sein, die weiteren Sensorsignale zur Prüfung des Brandsensorsignals auf Plausibilität hin heranzuziehen. Dadurch wird die Ausgabe eines Fehlalarms reduziert.

Nach einer Ausführungsform ist der zumindest eine Sensor ein Temperatursensor und insbesondere ein Thermistor zur Erfassung einer Temperatur in der unmittelbaren Umgebung am Brandmelder. Vorzugsweise ist der Thermistor ein sogenannter NTC (für Negative Temperature Coefficient thermistor). Die Steuereinheit ist dazu eingerichtet, bei Überschreiten eines vom Temperatursensor erfassten Temperaturwerts, wie z.B. von 60°, und/oder bei Überschreiten eines Temperaturgradienten, wie z.B. von 5°/min, eine Temperaturinformation oder eine Alarmmeldung auszugeben.

Der zumindest eine weitere Sensor kann ein Lichtempfänger sein, wie z.B. eine Photodiode. Der Lichtempfänger ist zur Erfassung einer Umgebungshelligkeit vorgesehen. Die Steuereinheit ist dazu eingerichtet, bei Unterschreiten eines vom Photosensor erfassten Helligkeitswerts, z.B. von 10 Lux, nachts die Ausgabe einer optischen und/oder akustischen Warnmeldung zu unterdrücken, falls eine Batterie zur Energieversorgung des Brandmelders einen Spannungswert für einen niedrigen Ladezustand unterschreitet.

Weiterhin kann der zumindest eine weitere Sensor ein Gassensor zur Erfassung einer Rauchgaskonzentration sein, insbesondere von Kohlenstoffmonoxid. Der Gassensor ist z.B. ein Halbleiter-Gassensor und vorzugsweise ein sogenannter GasFET. Die Steuereinheit ist dazu eingerichtet, bei Überschreiten einer Mindestgaskonzentration, wie z.B. von 300 ppm Kohlenstoffmonoxid, eine Gasinformation und/oder eine Alarmmeldung auszugeben.

Der zumindest eine weitere Sensor kann ein Wärmestrahlungssensor zur Erfassung von offenem Feuer oder lodernder Glut in der Umgebung des Brandmelders sein, insbesondere eine Thermosäule (Thermopile) oder ein Bolometer. Die Steuereinheit ist dazu eingerichtet, bei Detektion einer charakteristischen Flackerfrequenz, wie z.B. im Bereich von 8 bis 20 Hz im Sensorsignal des Wärmestrahlungssensors, eine Flammeninformation und/oder eine Alarmmeldung auszugeben. Der Wärmestrahlungssensor kann auch ein PIR-Sensor (für Passive InfraRed) zur Erfassung von Bewegungen, wie z.B. von Menschen, in der Umgebung des Brandmelders sein. Die Steuereinheit ist in diesem Fall dazu eingerichtet, eine Bewegungsinformation oder eine Alarmmeldung bei detektierter Bewegung von Objekten auszugeben.

Schliesslich kann der zumindest eine weitere Sensor ein Mikrophon zum Empfang von Ultraschallwellen aus der Umgebung des Bandmelders sein. Die Steuereinheit ist dazu eingerichtet, ein vom Mikrophon ausgegebenes Mikrophonsignal zeitlich auszuwerten, wie z.B. im zeitlichen Bezug auf Ultraschallwellen, die vorzugsweise zyklisch vom Brandmelder ausgesendet werden und die an Gegenständen in der Umgebung des Brandmelders reflektiert werden. Mittels der Steuereinheit ist dann eine Störmeldung ausgebbar, falls sich ein detektierter Gegenstand innerhalb einer vorgegebenen Distanz um den Brandmelder befindet. Vorzugsweise wird die Störmeldung nur dann ausgegeben, falls das Mikrophonsignal einen Mindestpegel überschreitet, sodass kleinere Mikrophonpegel von typischerweise kleineren und vernachlässigbaren Objekten ausser Acht gelassen werden können.

Das Mikrophon kann alternativ oder zusätzlich zum Empfang von Geräuschen aus der Umgebung des Brandmelders vorgesehen und ausgebildet sein. Die Steuereinrichtung kann in diesem Fall dazu eingerichtet sein, eine Geräuschinformation oder eine Alarmmeldung auszugeben, wenn ein vom Mikrophon erfasster Geräuschpegel einen Mindestpegel überschreitet.

Nach einer weiteren Ausführungsform der Erfindung weist die Melderhaube eine (durchgehende) Öffnung in einem Scheitelpunkt der Melderhaube auf. Dabei liegt die Aussenseite des Schaltungsträgers der Öffnung gegenüber. Der Scheitelpunkt liegt vorzugsweise auf einer Symmetrieachse, insbesondere auf einer Rotationssymmetrieachse oder konstruktiven Hauptachse des Brandmelders. Typischerweise weisen Brandmelder eine in etwa rotationssymmetrische Bauform auf. Von dieser zentralen Stelle aus ist vorteilhaft eine gleichmässige "Rundumsicht" um den Brandmelder möglich. Zugleich ist an dieser zentralen Stelle eine vorteilhaft richtungsunabhängige Temperaturerfassung mittels des Temperatursensors möglich.

Einer weiteren Ausführungsform der Erfindung zufolge ist die Öffnung in der Melderhaube mit einer Abdeckung versehen, die für elektromagnetische Strahlung im Wellenlängenbereich von 400 nm bis 25 µm transparent ist. Die transparente Abdeckung kann aus einem Kunststoff oder aus Glas hergestellt sein. Sie kann die Öffnung vollständig verschliessen. Alternativ kann die transparente Abdeckung eine oder mehrere Durchlassöffnungen aufweisen, um einen Durchtritt von Umgebungsluft zur Temperaturerfassung oder zur Brandgasdetektion zu dem zumindest einen Sensor zu ermöglichen. Die transparente Abdeckung kann auch eine optische Linse zur Aufweitung des optischen Erfassungsbereichs ausformen. Dadurch sind offenes Feuer, lodernde Glut oder Bewegungen von grösseren Objekten, wie z.B. von Menschen, in einer grösseren Umgebung des Brandmelders vorteilhaft erfassbar.

Nach einer weiteren Ausführungsform ist auf dem Schaltungsträger zumindest der Wärmestrahlungssensor angeordnet. Die Öffnung in der Melderhaube ist mit einer nur für mittlere Infrarotstrahlung im Wellenlängenbereich von 2 bis 25 µm transparenten Abdeckung versehen.

Dadurch erscheint die Abdeckung im optisch sichtbaren Bereich eines Menschen als undurchsichtig, insbesondere als opak. Die transparente Abdeckung kann z.B. aus einem Kunststoff hergestellt sein, in welchem Streupartikel eingebracht sind. Der Kunststoff kann alternativ eine Strukturierung aufweisen, die sichtbares Licht zerstreut und mittlere Infrarotstrahlung zum Grossenteil passieren lässt. Mit "sichtbarem Licht" ist der für den Menschen optisch wahrnehmbare Wellenlängenbereich von etwa 380 nm bis 780 nm gemeint. Geeignete Werkstoffe für die Abdeckung sind z.B. aus der EP 2 715 792 A1 bekannt.

Einer weiteren Ausführungsform der Erfindung umfasst der Brandsensor eine Leuchtdiode und einen Photosensor (6). Die Leuchtdiode und der Photosensor sind in einer Streulichtanordnung zur optischen Rauchdetektion nach dem Streulichtprinzip angeordnet. Alternativ oder zusätzlich sind die Leuchtdiode und der Photosensor sich gegenüberliegend zur optischen Rauchdetektion nach dem Extinktionsprinzip angeordnet. Auch in diesem Fall liegt das Messvolumen für die Durchlichtmessung im Messraum der Messkammer.

Die Leuchtdiode kann eine einfarbige Leuchtdiode sein, welche monochromatisches Licht z.B. im Wellenlängenbereich von 380 bis 1000 nm aussendet. Sie kann eine Zweifarben-Leuchtdiode sein, welche dazu ausgebildet, ein erstes Lichtbündel oder einen ersten Lichtkegel in einem ersten Wellenlängenbereich von 380 bis 540 nm und/oder ein zweites Lichtbündel oder einen zweiten Lichtkegel in einem zweiten Wellenlängenbereich von 750 bis 1000 nm für eine Rauchdetektion nach dem Zweifarbenprinzip auszusenden. Durch die farbspezifische Auswertung des Photosensorsignals ist eine brandtechnische Analyse der detektierten Rauchteilchen hinsichtlich ihrer Teilchengrösse und somit eine Bestimmung des Rauchtyps möglich.

Nach einer weiteren Ausführungsform der Erfindung sind die Leuchtdiode und der Photosensor optisch auf ein gemeinsames Streulichtvolumen innerhalb des Messraums ausgerichtet. Der Photosensor ist derart auf dem Schaltungsträger angeordnet, dass eine durch das Zentrum des Brandmelders verlaufende Hauptachse oder Symmetrieachse sowohl durch das Streulichtvolumen als auch durch den Photosensor verläuft. Dadurch ist eine weitgehend richtungsunabhängige Rauchdetektion vorteilhaft möglich.

Einer besonders vorteilhaften Ausführungsform der Erfindung zufolge sind die Leuchtdiode und der Photosensor derart auf dem Schaltungsträger angeordnet und ausgerichtet, dass diese jeweils eine zumindest nahezu orthogonal zum Schaltungsträger verlaufende optische Achse aufweisen. Ein Teil der Innenseite des Grundkörpers weist eine Spiegelfläche auf, welche der Leuchtdiode gegenüberliegt. Die Spiegelfläche weist eine derartige Spiegelgeometrie auf, dass ein Lichtkegel der Leuchtdiode einen Empfangsbereich des Photosensors in einem Streulichtvolumen innerhalb des Messraums der Messkammer schneidet. Die Spiegelfläche kann z.B. eine sphärische Geometrie aufweisen, welche eine Bündelung des einfallenden Lichtbündels bewirkt. Die Spiegelfläche kann Teil der Oberfläche z.B. einer Kugel, eines Ellipsoids oder eines Paraboloids sein.

Die Spiegelfläche kann eine plane oder eine konkave Fläche aufweisen. Sie kann eine silbrige Folie oder ein Blechstück aus Metall sein, wie z.B. aus Aluminium oder Stahl. Die Folie kann auf der Innenseite des Grundkörpers aufgeklebt werden. Das Blechstück kann an dieser Innenseite z.B. angeklebt oder beim Spritzguss des Grundkörpers mit angebracht werden. Die Spiegelfläche kann auch eine metallisierte Fläche sein, die z.B. mittels eines Bedampfungsverfahrens im Vakuum aufgebracht wird. Die Spiegelfläche kann auch ein Kunststoffspiegel mit einer glänzenden oder polierten Fläche sein, wie z.B. aus schwarzem Kunststoff.

Die Verwendung der Innenseite des Grundkörpers als Spiegel bzw. als Reflektor, um das von der Leuchtdiode orthogonal zum Schaltungsträger ausgesandte Lichtbündel durch einen zentralen Bereich im Inneren des Meldergehäuses zu lenken, ermöglicht vorteilhaft die Herstellung eines besonders kompakten und zugleich konstruktiv einfachen Brandmelders.

Im Aufsetzkörper sind Ausnehmungen für den Brandsensor, wie z.B. für die Leuchtdiode und für den Photosensor, vorhanden. Der Aufsetzkörper weist vorzugsweise zumindest eine Blende für die Leuchtdiode und für den Photosensor, die Lichtfalle und/oder lichtabsorbierende Strukturen als integrale Teile des Aufsetzkörpers auf bzw. formt diese aus. Der Aufsetzkörper ist vorzugsweise ein schwarzes Kunststoffspritzgussteil. Er kann davon unabhängig mit einem schwarzen Farbauftrag versehen sein. Insbesondere überdeckt der Aufsetzkörpers bis auf die zuvor genannten Ausnehmungen im Wesentlichen die gesamte, dem Messraum der Messkammer zugewandte Innenseite des Schaltungsträgers. Der Schaltungsträger liegt somit wie bei einem Sandwich zwischen dem Aufsetzkörper und der Melderhaube. Dies ermöglicht vorteilhaft eine besonders kompakte Bauweise sowie eine einfache Integration der weiteren Sensoren sowie der Indikator-LED auf dem Schaltungsträger. Letzterer grenzt in vorteilhafter Weise direkt an die Melderhaube und somit auch an die zu überwachende Umgebung ausserhalb des Brandmelders.

Die Melderhaube kann z.B. eine sphärische, gewölbte Bauform oder die Form eines zylindrischen Deckels mit kreisförmigen planen Boden aufweisen. Sie ist üblicherweise aus einem weissen Kunststoff hergestellt.

Nach einer weiteren Ausführungsform der Erfindung weist ein Teil der Innenseite des Grundkörpers ein Fokussierelement auf, welches dem Photosensor gegenüberliegt und welches eine derartige Fokussiergeometrie aufweist, dass Streulicht aus dem Streulichtvolumen in Richtung zum Photosensor reflektiert wird. Insbesondere ist das Fokussierelement derart angeordnet, dass die konstruktive Hauptachse bzw. die Rotationssymmetrieachse des Brandmelders durch die (geometrische) Mitte des Fokussierelements und durch das Streulichtvolumen verläuft sowie mit der optischen Empfangsachse des Photosensors fluchtet. Durch das zusätzlich auf den Photosensor auftreffende Streulicht wird die Empfindlichkeit des Photosensors vorteilhaft erhöht.

Das Fokussierelement weist nach einer weiteren Ausführungsform der Erfindung mehrere optisch reflektierende sowie aneinander angrenzende Segmente auf. Jedes Segment ist Teil eines Ellipsoids, insbesondere eines Rotationsellipsoids, dessen erster Brennpunkt im Streulichtvolumen liegt und dessen zweiter Brennpunkt unmittelbar vor dem Photosensor liegt. Mit "unmittelbar" ist gemeint, dass der zweite Brennpunkt sich in einem Abstand von maximal 5 mm vor der lichtempfindlichen Sensorschicht des Photosensors befindet. Durch die segmentierte Ausführung des Fokussierelements resultiert eine geringe Bauhöhe des Fokussierelements. Dadurch ragt das Fokussierelement weniger in den Messraum der Messkammer und bildet somit vorteilhaft ein geringeres Strömungshindernis gegenüber eindringendem Rauch. Das Fokussierelement ist vorzugsweise als "schwarzer" Spiegel ausgebildet. Es ist insbesondere ein glänzendes Teil eines aus schwarzem Kunststoff hergestellten Spritzgussteils des Grundkörpers.

Nach einer weiteren Ausführungsform der Erfindung weist die der Leuchtdiode gegenüberliegende Spiegelfläche eine derartige Spiegelgeometrie auf, dass der Lichtkegel der Leuchtdiode den Messraum durchquert und in eine lichtabsorbierende Lichtfalle mündet.

Durch die Fokussierung und gezielte Lenkung des Lichtbündels ist vorteilhaft eine effektive gerichtete Einleitung des Lichtbündels in die dafür vorgesehene Lichtfalle mit einer nahezu vollständigen Lichtabsorption möglich.

Die Lichtfalle ist vorzugsweise topf- oder trichterförmig ausgebildet. Sie weist insbesondere im Bezug auf die Haupteinfallrichtung der von der Spiegelfläche reflektierten Lichtstrahlen derart geometrisch orientierte Flächen und/oder Riffelungen auf, dass sich die dort einfallenden Lichtstrahlen nach einigen Reflexionen auslöschen bzw. "totlaufen".

Dadurch verringert sich vorteilhaft der sogenannte Grundpuls. Es gelangt somit weniger an den Wänden und Komponenten der optischen Messkammer reflektiertes Licht zum Photosensor.

Nach einer besonders vorteilhaften Ausführungsform der Erfindung ist die Lichtfalle in Form eines Trichters im Grundkörper ausgeformt. Der Trichter erstreckt sich in einem radialen Aussenbereich des Grundkörpers im Wesentlichen koaxial um eine durch das Zentrum des Brandmelders verlaufende Hauptachse. Die Trichterform ermöglicht vorteilhaft eine noch effektivere Lichtabsorption durch eine Vielzahl von Reflexion innerhalb des Trichters. Ein weiterer Vorteil liegt in der konstruktiv einfachen räumlichen Integration des Trichters in den radialen Aussenbereich des Grundkörpers.

Einer weiteren Ausführungsform der Erfindung zufolge ist auf dem Schaltungsträger eine Mehrzahl von Ultraschallsendern angeordnet. Sie sind derart ausgerichtet, dass diese im Betrieb in Richtung auf eine Montagefläche, an welcher der Brandmelder angebracht ist, strahlen.

Auf dem Schaltungsträger ist eine Mehrzahl von Ultraschallempfängern oder eine Mehrzahl von Ultraschalltransceivern jeweils als Baueinheit aus einem Ultraschallsender und aus einem Ultraschallempfänger angeordnet. Die Ultraschallempfänger sind in Richtung auf die Montagefläche ausgerichtet, um im Betrieb aus dieser Richtung Ultraschallwellen zu erfassen. Alternativ dazu ist zumindest ein Mikrophon als weiterer Sensor des Brandmelders derart auf dem Schaltungsträger angeordnet, dass dieses der Öffnung in der Melderhaube gegenüberliegt, in diese Öffnung ragt oder durch diese Öffnung hindurchragt. Die Öffnung ist vorzugsweise im Scheitelpunkt der Melderhaube angeordnet. Die Steuereinheit ist dazu eingerichtet, die jeweiligen Ultraschallsender zum Aussenden eines akustischen Signals in Richtung auf die Montagefläche anzusteuern, ein jeweiliges von den Ultraschallempfängern oder von dem Mikrophon stammendes, an Gegenständen in der Umgebung des Brandmelders reflektiertes Ultraschallsignal zeitlich auszuwerten und eine Störmeldung auszugeben, falls sich innerhalb einer vorgegebenen Distanz um den Brandmelder, wie z.B. in einer Distanz von 50 cm um den Brandmelder, ein detektierter Gegenstand befindet. Vorzugsweise ist die Störmeldung ausgebbar, falls zusätzlich das vom Mikrophon empfangene Ultraschallsignal einen Mindestpegel überschreitet.

Dadurch lassen sich vorteilhaft grössere Objekte, wie Stellwände oder Einbauschränke, in der Umgebung um den Brandmelder detektieren, die möglicherweise strömungsabschirmend für zu detektierenden Rauch oder Brandgase sind.

Die Montagefläche ist typischerweise die Decke in einem Gebäude. Sie kann alternativ eine Wand sein. Die Montagefläche kann auch ein Montagesockel sein, auf dem der Brandmelder insbesondere lösbar anbringbar ist und der seinerseits an der Decke bzw. an der Wand befestigt ist. Der Montagesockel ist insbesondere plattenförmig und vorzugsweise kreisförmig ausgebildet. Der Montagesockel kann sich in radial soweit nach aussen erstrecken, das ein vom jeweiligen Ultraschallsender bzw. Ultraschalltransceiver abgestrahltes Ultraschallsignal bzw. Ultraschallbündel auf den Montagesockel trifft. Diese Kombination aus einem erfindungsgemässen Brandmelder mit einem derartigen Montagesockel hat den Vorteil, dass unabhängig von der Qualität der Decke bzw. der Wand im Bezug auf die Reflexionseigenschaft für Ultraschallwellen immer definierte Reflexionseigenschaften vorliegen.

Nach einer Ausführungsform weist der Brandmelder zumindest eine vorzugsweise im Grundkörper ausgebildete Reflexionsfläche im Strahlengang vom jeweiligen Ultraschallsender zur Montagefläche auf. Die Reflexionsflächen können derart ausgeformt sein, dass sie bündelnde Eigenschaften für die ausgesandten Ultraschallwellen aufweisen. Insbesondere sind die Reflexionsflächen konkav ausgeformt.

Der besondere Vorteil ist, dass die Ultraschallsender, Ultraschallempfänger und als Kombination davon Ultraschalltransceiver plan auf dem Schaltungsträger appliziert werden können. Die Strahllenkung erfolgt durch die Reflexionsflächen. Insbesondere sind die zuvor genannten Ultraschallbaueinheiten auf der dem Innenraum des Brandmelders zugewandten Innenseite des Schaltungsträgers angeordnet und vorzugsweise am radialen Aussenrand des Schaltungsträgers.

Die Erfindung sowie vorteilhafte Ausführungen der vorliegenden Erfindung werden am Beispiel der nachfolgenden Figuren erläutert. Dabei zeigen:
- FIG 1: eine erste Ausführungsform mit einer Vielzahl weiterer Sensoren sowie mit einer Indikator-LED im Bereich einer zentralen Öffnung in der Melderhaube eines Brandmelders gemäss der Erfindung,
- FIG 2: eine Draufsicht auf die Melderhaube mit der zentralen Öffnung entlang der in FIG 1 eingezeichneten Blickrichtung II,
- FIG 3: eine zweite Ausführungsform mit einer in einem Zwischenraum zwischen der Melderhaube und einem Aufsetzkörper der Messkammer ausgebildeten Lichtfalle gemäss der Erfindung,
- FIG 4: eine dritte Ausführungsform mit einem zentral angeordneten Photosensor und mit einem gegenüberliegendem Fokussierelement gemäss der Erfindung sowie mit einem im radialen Aussenbereich des Grundkörpers ausgeformten Trichter als Lichtfalle gemäss der Erfindung,
- FIG 5: eine Draufsicht auf den Brandmelder gemäss FIG 4 entlang der dort eingezeichneten Blickrichtung V,
- FIG 6: eine Draufsicht auf den Brandmelder gemäss FIG 4 mit beispielhaft zwei im radialen Aussenbereich des Grundkörpers ausgeformten Trichtern als Lichtfalle,
- FIG 7: eine vierte Ausführungsform mit einem Fokussierelement aus drei optisch reflektierenden, aneinander angrenzenden Segmenten gemäss der Erfindung, und
- FIG 8: eine fünfte Ausführungsform mit mehreren in Umfangsrichtung verteilt angeordneten Ultraschallsendern und mit einem Mikrophon gemäss der Erfindung.

FIG 1 zeigt eine erste Ausführungsform eines Brandmelders 1 gemäss der Erfindung mit einer Vielzahl weiterer Sensoren 6', 7, 8, TS, MIC sowie mit einer Indikator-LED LED im Bereich einer zentralen Öffnung OP in einer Melderhaube 4 des Brandmelders 1. Der gezeigte Brandmelder 1 weist eine mit der Umgebungsluft kommunizierende Messkammer M zur Erfassung einer Brandkenngrösse mittels eines Brandsensors 5, 6 auf. Eine Brandkenngrösse kann z.B. eine Rauchteilchenkonzentration, eine Brandgaskonzentration, wie z.B. CO-Konzentration, oder eine Übertemperatur sein. Die Messkammer M ist im vorliegenden Beispiel eine optische Messkammer M, welche auch als Labyrinth bezeichnet wird. Sie bildet zusammen mit einem Grundkörper G und einem Aufsetzkörper A einen Messraum IR aus. Der Grundkörper G weist eine Anschlussseite AN zur Anbringung des Brandmelders 1 an eine Montagefläche, wie z.B. an einer Decke oder Wand, auf. An der Anschlussseite AN sind zwei Kontakte K angeordnet, die mit dem Schaltungsträger 9 signal- oder datentechnisch verbunden sind. Die Kontakte K sind zur Kontaktierung des Brandmelders 1 an einer Melderlinie vorgesehen. Sie kontaktieren nach Anbringung des Brandmelders 1 an einem Meldersockel dort entsprechend ausgebildete Gegenkontakte. Die Verbindungsleitungen zwischen den Kontakten K und dem Schaltungsträger 9 verlaufen vorzugsweise ausserhalb des Messraums IR. Mit MA ist die Aussenseite der Melderhaube 4 bezeichnet. Die Melderhaube 4 ist im gezeigten Beispiel ein zylindrischer Deckel D.

Es ist gemäss der Erfindung ein Schaltungsträger 9 in der Melderhaube 4 mit einer dem Messraum IR zugewandten Innenseite LI und mit einer dieser gegenüberliegenden Aussenseite LA angeordnet. Die Aussenseite LA des Schaltungsträgers 9 liegt direkt an einer Innenseite MI der Melderhaube 4 an. Auf dem Schaltungsträger 9 sind ein Temperatursensor TS angeordnet, insbesondere ein NTC, ein weiterer Photosensor 6' zur Messung der Umgebungshelligkeit, ein Gassensor 7, z.B. ein GasFET zur CO-Messung, ein Wärmestrahlungssensor 8, insbesondere ein Thermopile, zur Flammen- und Bewegungserkennung, ein Mikrophon MIC sowie eine Indikator-LED LED zur optischen Betriebsbereitanzeige in die Umgebung angeordnet. Die zuvor genannten Bauelemente TS, 6', 7, 8, MIC, LED sind derart auf dem Schaltungsträger 9 angeordnet, dass sie der Öffnung OP gegenüberliegen. Im vorliegenden Beispiel weist die Öffnung OP einen Durchmesser im Bereich von 5 bis 10 mm sowie eine Tiefe von etwa 2 mm auf.

Im vorliegenden Beispiel ist die Öffnung OP in einem Scheitelpunkt SP der Melderhaube 4, d.h. mittig oder zentral in der Melderhaube 4 angeordnet. Es liegt somit die Aussenseite LA des Schaltungsträgers 9 der Öffnung OP direkt gegenüber. Mit "mittig" oder "zentral" ist gemeint, dass die konstruktive Hauptachse oder Symmetrieachse SA des Brandmelders 1 durch die Öffnung OP hindurchgeht.

Gemäss dem vorliegenden Beispiel ist die Öffnung OP mit einer Abdeckung AB versehen, welche für elektromagnetische Strahlung im Wellenlängenbereich von 400 nm bis 25 µm transparent ist. Die Abdeckung AB ist ferner als optische Linse OL zur Aufweitung des Erfassungsbereichs W für Wärmestrahlung sowie für Licht ausgeformt. Die gezeigte optische Linse OL bildet zudem einen radial aussenliegenden umlaufenden Spalt zu Aussenseite MA der Melderhaube 4 hin aus, sodass Umgebungsluft zur Bestimmung der Umgebungstemperatur und der Konzentration von Brandgasen sowie Schallwellen zur Erfassung von akustischen Signalen in die Öffnung OP mit den dort befindlichen weiteren Sensoren TS, 6', 7, 8, MIC gelangen können.

Die Messkammer M ist im vorliegenden Beispiel eine optische Messkammer M. Die gezeigte Messkammer M ist durch Lichtabschirmelemente in Form von Lamellen LAM gegenüber direktem Umgebungslicht abgeschirmt. Die Abschirmelemente LAM sind vorzugsweise integraler Bestandteil des Grundkörpers G oder des Aufsetzkörpers A. Die optische Messkammer M basiert im vorliegenden Beispiel auf dem Streulichtprinzip. Der Brandsensor 5, 6 ist Teil der optischen Messkammer M. Er umfasst eine Leuchtdiode 5 sowie einen Photosensor 6 in einer Streulichtanordnung zur optischen Rauchdetektion. Dem Photosensor 6 ist zudem eine Linse 11 zur optischen Bündelung des Streulichts auf den Photosensor 6 vorgeschaltet. Der gezeigte Brandmelder 1 ist somit in erster Linie ein Streulichtrauchmelder. Sowohl Leuchtdiode 5 als auch Photosensor 6 sind derart auf dem ebenen Schaltungsträger 9 angeordnet, dass ihre optischen Achsen orthogonal oder nahezu orthogonal zum Schaltungsträger 9 und somit parallel zueinander verlaufen. Im bevorzugten praktischen Fall sind die Leuchtdiode 5 und der Photosensor 6 SMD-Bauelemente, die mit hoher Präzision und automatisiert auf dem Schaltungsträger 9 mit dafür vorgesehenen Kontaktierungsflächen appliziert werden können.

Weiterhin weist ein Teil der Innenseite GI des Grundkörpers G eine Spiegelfläche S auf, die der Leuchtdiode 5 gegenüberliegt. Die Spiegelfläche S ist so bemessen, dass der von der Leuchtdiode 5 ausgesandte Lichtkegel L vollständig (und nur) auf die Spiegelfläche S trifft. Die Leuchtdiode 5 ist im vorliegenden Beispiel eine Zweifarben-Leuchtdiode, die dazu eingerichtet ist, ein rotes Lichtbündel L und/oder ein blaues Lichtbündel L entlang eines im Wesentlichen gleichen optischen Pfads auszusenden. Die Spiegelfläche S weist eine derartige Spiegelgeometrie auf, dass der Lichtkegel L bzw. das Lichtbündel einen Empfangsbereich E des Photosensors 6 in einem Streulichtvolumen Z innerhalb der optischen Messkammer M schneidet. Dabei gelangt Streulicht nur von Teilchen im Streulichtvolumen Z zur Detektion durch den Photosensor 6. Typischerweise ist der Empfangsbereich E ein Empfangskegel.

Weiter gemäss der Erfindung sind Blenden BL, eine Lichtfalle LF und/oder lichtabsorbierende Strukturen AB in Form von Riffelungen zur Minimierung des Grundpulses in der optischen Messkammer M vorgesehen. Im Beispiel sind die zuvor genannten konstruktiven Elemente BL, LF, AB integrale Elemente eines schwarz glänzenden oder matten Aufsetzkörpers A, der zur Abdeckung oder Anbringung am Schaltungsträger 9 angebracht ist. Der Aufsetzkörper A ist im Beispiel ein einstückiges Kunststoffspritzgussteil. Es kann auch aus mehreren Kunststoffteilen untrennbar zusammengesetzt sein. Im Aufsetzkörper A sind weiterhin zwei Ausnehmungen in Form von Durchbrüchen für die Leuchtdiode 5 und für den Photosensor 6 vorhanden. Vorzugsweise weist auch die Innenseite GI des Grundkörpers G lichtabsorbierende Strukturen AB wie z.B. in Form von Riffelungen oder geriffelten Flächen auf. Davon ausgenommen ist die Spiegelfläche S, die z.B. durch ein angebrachtes spiegelndes Blechstück oder durch aufgedampftes Metall, wie z.B. Aluminium, realisiert werden kann.

Im gezeigten Beispiel weist die Spiegelfläche S eine derartige Spiegelgeometrie auf, dass der Lichtkegel L bzw. das Lichtbünde der Leuchtdiode 5 nach seiner Spiegelung faktisch berührungsfrei den Messraum IR der Messkammer M durchquert und in die lichtabsorbierende Lichtfalle LF mündet. Das dort einfallende, nicht an Rauchpartikeln gestreute Licht wird dort wirksam absorbiert.

Der gezeigte Brandmelder 1 weist zur Ansteuerung und Auswertung der optoelektronischen Bauelemente 5, 6, das heisst der Leuchtdiode 5 und des Photosensors 6, sowie zur Ausgabe einer Alarmmeldung eine elektronische Steuereinheit 10 auf. Diese ist vorzugsweise ein Mikrocontroller und auf dem Schaltungsträger 9 appliziert. Die Steuereinheit 10 ist dazu eingerichtet bzw. programmiert, die Leuchtdiode 5 zumindest mittelbar gepulst anzusteuern und ein entsprechendes vom Photosensor 6 stammendes Sensorsignal auszuwerten. Hierzu weist die Steuereinheit 10 entsprechende analoge und/oder digitale Schnittstellen auf. Überschreitet das Sensorsignal einen Streulicht-Grenzwert, so wird eine Alarmmeldung ausgegeben.

Der gezeigte Brandmelder 1 weist schliesslich eine im Wesentlichen rotationssymmetrische oder spiegelbildliche Aussenkontur im Bezug auf die konstruktive Hauptachse bzw. Symmetrieachse SA des Brandmelders 1 auf.

FIG 2 zeigt eine Draufsicht auf die Melderhaube 4 mit der zentralen Öffnung OP entlang der in FIG 1 eingezeichneten Blickrichtung II. Wie die FIG 2 zeigt, liegen alle Bauelemente TS, 6', 7, 8, MIC, LED in der projizierten Darstellung innerhalb der Öffnung OP. Zudem fluchten in dieser projizierten Darstellung der Scheitelpunkt SP sowie die Symmetrieachse SA des Brandmelders 1 mit dem Mittelpunkt der Öffnung OP.

FIG 3 zeigt eine zweite Ausführungsform mit einer in einem Zwischenraum ZW zwischen der Melderhaube 4 und dem Aufsetzkörper A ausgebildeten Lichtfalle LF gemäss der Erfindung.

Im Unterschied zur vorherigen Ausführungsform weist der Brandmelder 1 eine Aufnahme AF zur vorzugsweise lösbaren Befestigung des Melders 1 an einem Montagesockel MS auf. Letzterer wird typischerweise an der Decke befestigt. Der Melder 1 wird mit seiner Anschlussseite AN an einem nicht weiter gezeigten Meldersockel angebracht, der typischerweise an der Decke befestigt ist. Weiterhin ist die Melderhaube 4 derart ausgestaltet, dass zwischen dem Aufsetzkörper A und der Melderhaube 4 ein Zwischenraum ZW vorhanden ist, der gemäss der Erfindung als Lichtfalle LF fungiert. Hierzu ist im Aufsetzkörper und gegebenenfalls im Schaltungsträger 9 eine Aussparung AU vorhanden. Dadurch wird das reflektierte Lichtbündel L bzw. der Lichtkegel durch die Aussparung AU hindurch in den Zwischenraum ZW geleitet. Zur Umlenkung des reflektierten Lichtbündels L weist der Aufsetzkörper A eine entsprechend ausgeformte Reflektorfläche RF, wie z.B. einen "schwarzen" Spiegel auf. Vorzugsweise weist die Innenseite des Zwischenraums ZW lichtabsorbierende Strukturen auf, wie z.B. einen schwarzen Farbauftrag.

Im Beispiel der FIG 3 ist die Öffnung OP im Scheitelpunkt SP der Melderhaube 4 angeordnet. In der Öffnung OP ist ein Temperatursensor TS zur Erfassung der aktuellen Umgebungstemperatur T in der unmittelbaren Umgebung am Brandmelder 1 angeordnet. Der Thermistor TS ist dabei zur weitgehend richtungsunabhängigen Temperaturerfassung an zentraler Position am Scheitel SP des Brandmelders 1 angebracht. Die elektrischen Kontakte des Thermistors TS sind direkt mit dem Schaltungsträger 9 kontaktiert.

Weiterhin weist die Melderhaube 4 eine konvexe Aussenkontur an ihrer Aussenseite AS auf. Die Melderhaube 4 weist eine etwa gleichstarke Wanddicke im Bereich von 1 bis 2 mm auf.

FIG 4 zeigt eine dritte Ausführungsform mit einem zentral angeordneten Photosensor 6 und mit einem gegenüberliegendem Fokussierelement FOC gemäss der Erfindung. Das Fokussierelement FOC weist eine derartige Fokussiergeometrie auf, dass das vom Streulichtzentrum Z emittierte, in Gegenrichtung zum Photosensor 6 verlaufende Streulicht gebündelt und in Richtung zum Photosensor 6 reflektiert wird. Dadurch erhöht sich vorteilhaft die Lichtmenge, die der Photosensor 6 aus dem Streulichtvolumen SZ für die optische Rauchdetektion erhält.

Dabei weist das aus dem Streulichtzentrum Z zum Fokussierelement FOC gelangende Streulicht in etwa auch den gleichen Streuwinkel auf wie das direkt aus dem Streulichtzentrum Z zum Photosensor 6 gelangende Streulicht. Das Fokussierelement FOC kann eine Spiegelfläche wie eingangs beschrieben sein. Vorzugsweise ist es ein "schwarzer" Spiegel, d.h. eine glatte, glänzende Fläche, die im schwarzen Kunststoff des Grundkörpers G ausgeformt ist. Vorzugsweise umfasst das Fokussierelement FOC die Kontur eines Teils eines Rotationsellipsoids, dessen erster Brennpunkt im Streulichtzentrum Z liegt und dessen zweiter Brennpunkt im unmittelbaren Bereich vor dem Photosensor 6 liegt.

FIG 4 zeigt weiter einen im radialen Aussenbereich RA des Grundkörpers G ausgeformten Trichter TR als Lichtfalle LF gemäss der Erfindung. Mit DL ist eine Durchlassöffnung in einer Innenwandung IW des Grundkörpers G bezeichnet, durch welche das Lichtbündel R, B in den Trichter TR eintritt.

FIG 5 zeigt eine Draufsicht auf den Brandmelder 1 gemäss FIG 4 entlang der dort eingezeichneten Blickrichtung V. Es ist nun im Detail zu sehen, wie das Lichtbündel L durch den Messraum IR der Messkammer M und durch den zentralen Bereich des Melders 1 hindurch in die Lichtfalle LF verläuft. Das Lichtbündel L schneidet dabei die Hauptachse SA des Melders 1. Die Lichtfalle LF ist in einem Hohlraum des radialen Aussenbereichs RA des Grundkörpers G ausgebildet bzw. ausgeformt. Der radiale Aussenbereich RA des Grundkörpers G ist durch eine Innenwandung IW begrenzt, durch die auch die optische Messkammer M selbst begrenzt ist. In der Innenwandung IW ist auch die Durchlassöffnung DL ausgespart, durch die das Lichtbündel L hindurchtritt. Die Lichtfalle LF weist dabei die Form eines Trichters TR auf, der sich um die Hauptachse SA des Melders 1 herum im radialen Aussenbereich RA des Grundkörpers G erstreckt und eingangsseitig in eine rohrförmige Biegung übergeht, wobei der gesamte Bereich der Biegung dann direkt dem einfallenden Lichtbündel L gegenüberliegt. Sämtliche Lichtstrahlen des Lichtbündels L werden dann durch die Innenkontur der Lichtfalle LF in seitlicher, koaxialer Richtung zur Hauptachse SA des Melders 1 in den Trichter TR der Lichtfalle LF hinein reflektiert. Die Lichtstrahlen laufen sich dann nach mehrmaliger verlustbehafteter Reflektion schliesslich im immer enger werdenden Trichter TR tot.

FIG 6 zeigt eine Draufsicht auf den Brandmelder 1 gemäss FIG 4 mit beispielhaft zwei im radialen Aussenbereich RA des Grundkörpers G ausgeformten Trichtern TR als Lichtfalle LF. In diesem Fall ist durch den doppelt so grossen Raum der Lichtfalle LF eine noch effizientere Lichtdämpfung möglich. Mit SCH ist hierzu eine Schneide in der Durchlassöffnung DL bezeichnet, welche die beiden Trichter TR voneinander trennt.

FIG 7 zeigt eine vierte Ausführungsform mit einem Fokussierelement FOC aus drei optisch reflektierenden, aneinander angrenzenden Segmenten gemäss der Erfindung. Jedes Segment ist in diesem Fall Teil eines Rotationsellipsoids, dessen erster Brennpunkt im Streulichtvolumen liegt und dessen zweiter Brennpunkt unmittelbar vor dem Photosensor liegt. Dadurch ist eine besondere kompakte Bauform möglich.

Im unteren Teil der FIG 7 ist die zentrale Öffnung OP in der Melderhaube 4 durch einen Dom DOM unter Freilassung mehrerer radial aussenliegender, nicht weiter bezeichneter Einlassöffnungen abgedeckt. Der Dom DOM dient als mechanischer Schutz für einen Temperatursensor TS, der durch die Öffnung OP hindurch in den Dom DOM hineinragt. Die Einlassöffnungen erlauben den Durchtritt von Umgebungsluft, sodass eine Temperaturerfassung durch den Temperatursensor TS möglich ist.

FIG 8 zeigt eine fünfte Ausführungsform mit mehreren in Umfangsrichtung verteilt angeordneten Ultraschallsendern US und mit einem Mikrophon MIC gemäss der Erfindung. Sie sind derart ausgerichtet, dass diese im Betrieb in Richtung auf eine Montagefläche MF strahlen, an welcher der Brandmelder 1 angebracht ist. Im rechten Teil der FIG 8 ist ferner ein Montagesockel MS gezeigt, der sich radial soweit nach aussen erstreckt, dass das dort auftreffende Ultraschallbündel vollständig von der Oberfläche des Montagesockels MS reflektiert wird. Insbesondere ist die Oberfläche des Montagesockels MS zumindest im Bereich des Auftreffens des jeweiligen Ultraschallbündels plan und glatt.

Auf dem Schaltungsträger können mehrere Ultraschallsender US und Ultraschallempfänger angeordnet sein, vorzugsweise am radial aussenliegenden Ende des Schaltungsträgers 9 und vorzugsweise abwechselnd in Umfangsrichtung. Sowohl die Ultraschallsender US als auch die Ultraschallempfänger sind in akustischer Hinsicht "schräg" auf die Montagefläche MF ausgerichtet. Erreicht wird dies im vorliegenden Fall durch eine jeweils am Grundkörper G ausgeformte Reflexionsfläche REF für Ultraschallwellen UW. Die Steuereinheit 10 des Brandmelders 1 ist dazu eingerichtet, die jeweiligen Ultraschallsender zum Aussenden eines akustischen Signals in Richtung auf die Montagefläche MF anzusteuern, ein jeweiliges von den Ultraschallempfängern stammendes, an Gegenständen in der Umgebung des Brandmelders 1 reflektiertes Ultraschallsignal zeitlich auszuwerten und eine Störmeldung auszugeben, wenn sich innerhalb einer vorgegebenen Distanz um den Brandmelder 1 ein detektierter Gegenstand befindet.

Alternativ zu den Ultraschallempfängern kann, wie im vorliegenden Beispiel, ein Mikrophon MIC zum Empfang der Ultraschallwellen UW vorgesehen sein, welches im Scheitelpunkt SP der Melderhaube 4 zentral angeordnet ist.

Für beide Alternativen lassen sich vorteilhaft grössere Objekte, wie Stellwände oder Einbauschränke, in der Umgebung des Brandmelders 1 detektieren, die möglicherweise strömungsabschirmend für zu detektierenden Rauch oder Brandgase sind.

Mit dem Bezugszeichen N ist abschliessend ein Insektenschutz oder ein Netz bezeichnet, welches das Eindringen von Insekten sowie von grösseren Staubpartikeln in das Innere der optischen Messkammer unterbindet.

Im Beispiel der FIG 8 ist die Indikator-LED LED auf der Innenseite LI des Schaltungsträgers 9 angeordnet. Sie leuchtet in entgegengesetzter Richtung, das heisst in Richtung zum Schaltungsträger 9 und durch eine Durchgangsöffnung DO im Schaltungsträger 9 hindurch und weiter nach aussen in die Umgebung des Brandmelders 1. Die Leuchtdiode LED ist beispielhaft vom Typ Gullwing. Ebenso können die weiteren Sensoren, wie z.B. Photosensor 6', der Wärmestrahlungssensor 8, der Gassensor 7, der Temperatursensor TS sowie das Mikrophon MIC auf der Innenseite LI der Schaltungsträgers 9 angeordnet sein und durch eine entsprechende Durchgangsöffnung OF im Schaltungsträger 9 die jeweilige Messgrösse in der Umgebung des Brandmelders 1 erfassen. Ebenso kann auch der Photosensor 6 des Brandsensor 5, 6 auf der Aussenseite LA des Schaltungsträgers 9 angeordnet sein und durch eine entsprechende Durchgangsöffnung DO in Richtung zum Messraum IR der Messkammer M optisch ausgerichtet sein.

### Bezugszeichenliste

- 1: Brandmelder, Rauchmelder, Gefahrenmelder,
- 2: Meldergehäuse
- 3: Grundgehäuse
- 4: Melderhaube, Kappe
- 5: Leuchtdiode, Lichtsender, Dual-LED
- 6: Photosensor (Rauchdetektion)
- 6': Lichtempfänger (Helligkeitssensor)
- 7: Gassensor, Halbleiter-Rauchgassensor
- 8: Wärmestrahlungssensor, Thermopile
- 9: Schaltungsträger, Leiterplatte
- 10: Steuereinheit, Mikrocontroller
- 11: Linse, optisches Element
- A: Aufsetzkörper
- AB: Abdeckung, Linse
- AF: Aufnahme
- AN: Anschlusssseite
- AS: lichtabsorbierende Strukturen
- AU: Aussparung
- BL: Blende
- DL: Durchlassöffnung
- DO: Durchgangsöffnung
- DOM: Dom, zentrale Haube
- E: Empfangsbereich
- FOC: Fokussierelement, Spiegel, elliptischer Spiegel
- G: Grundkörper, Messkammerboden
- GI: Innenseite des Grundkörpers
- IR: Messraum, Innenraum
- IW: Innenwand, Innenwandung
- HA: Aussenseite der Melderhaube
- HI: Innenseite der Melderhaube
- K: Anschlusskontakte
- L: Lichtbündel, Lichtkegel
- LA: Leiterplattenaussenseite
- LAM: Lamellen
- LED: Indikator, Indikator-LED
- LI: Leiterplatteninnenseite
- LF: Lichtfalle
- M: Messkammer
- MF: Montagefläche, Decke
- MIC: Mikrophon, Ultraschallmikrophon
- MS: Montagesockel
- N: Netz, Insektenschutz
- OF: Raucheintrittsöffnung
- OL: Optische Linse
- OP: Öffnung, Fenster
- RA: radialer Aussenbereich
- RF: Reflektorfläche für Lichtbündel
- REF: Reflexionsfläche für Ultraschallwellen
- S: Spiegelfläche, Spiegel
- SA: Symmetrieachse, konstruktive Hauptachse
- SCH: Schneide
- SP: Scheitelpunkt, Scheitel
- TS: Temperatursensor, Thermistor, NTC
- TR: Trichter, Paraboloid
- US: Ultraschallsensor, Transceiver, US-Sender
- UW: Ultraschallwellen, akustisches Signal
- W: Erfassungsbereich, optischer Erfassungsbereich
- Z: Streulichtzentrum, Schnittvolumen, Messvolumen
- ZW: Zwischenraum

## Patentansprüche

1. Brandmelder mit einem Schaltungsträger (9) und mit einer mit der Umgebungsluft kommunizierenden Messkammer (M), wobei die Messkammer (M) einen Brandsensor (5, 6) zur Erfassung einer Brandkenngrösse umfasst, wobei die Messkammer (M) in einem Meldergehäuse (2) des Brandmelders aufgenommen ist, wobei die Messkammer (M) einen Grundkörper (G) sowie einen gegenüberliegenden Aufsetzkörper (A) mit einem dazwischen ausgebildeten Messraum (IR) umfasst, wobei der Grundkörper (G) zur Anbringung an einer Montagefläche (MF), insbesondere an einem Meldersockel (MS) ausgebildet ist, wobei der Schaltungsträger (9) mit einer dem Messraum (IR) zugewandten Innenseite (LI) am Aufsetzkörper (A) anliegt, wobei auf einer der Innenseite (LI) des Schaltungsträgers (9) gegenüberliegenden Aussenseite (LA) zumindest ein weiterer Sensor (TS, 6', 7, 8, MIC) jeweils zur Erfassung einer Messgrösse in der Umgebung des Brandmelders und/oder eine Indikator-LED (LED) zur optischen Ausgabe einer Betriebsanzeige des Brandmelders in die Umgebung des Brandmelders angeordnet ist und wobei der Schaltungsträger (9) zur Anordnung des Brandsensors (5, 6) sowie des zumindest weiteren Sensors (TS, 6', 7, 8, MIC) und/oder der Indikator-LED (LED) vorgesehen ist.

2. Brandmelder nach Anspruch 1, wobei das Meldergehäuse (2) ein Grundgehäuse (3) und eine Melderhaube (4) mit zumindest einer dazwischenliegend ausgebildeten Eintrittsöffnung (OF) umfasst, wobei die zumindest eine Eintrittsöffnung (OF) für den Durchtritt von Brandgasen und Rauchteilchen in die Messkammer (M) des Brandmelders vorgesehen ist, wobei die Melderhaube (4) eine Haubenaussenseite (HA) und eine gegenüberliegende Haubeninnenseite (HI) aufweist, wobei der Schaltungsträger (9) an der Haubeninnenseite (HI) anliegt oder wobei der Schaltungsträger (9) mit einem maximalen Abstand A von 1.5 cm von der Haubeninnenseite (HI) beabstandet ist, und wobei der zumindest eine weitere Sensor (TS, 6', 7, 8, MIC) und/oder die Indikator-LED (LED) einer Öffnung (OP) in der Melderhaube (4) gegenüberliegt oder in diese Öffnung (OP) ragt oder durch diese Öffnung (OF) hindurchragt.

3. Brandmelder nach Anspruch 1 oder 2, wobei der Brandmelder eine auf dem Schaltungsträger (9) angeordnete Steuereinheit (10) aufweist, wobei die Steuereinheit (10) mit dem Brandsensor (5, 6) zur Erfassung einer Brandkenngrösse sowie mit dem zumindest einen weiteren Sensor (TS, 6', 7, 8, MIC) zur Erfassung der jeweiligen Messgrösse und/oder mit der Indikator-LED (LED) zur optischen Ausgabe der Betriebsanzeige verbunden ist, und wobei die Steuereinheit (10) eine Schnittstelle aufweist und dazu eingerichtet ist, durch die Schnittstelle eine jeweilige Sensorinformation zu erfassen und/oder durch die Schnittstelle eine jeweilige Alarmmeldung bei einer unzulässigen Abweichung von einem jeweiligen erfassten Sensormesswert auszugeben.

4. Brandmelder nach einem der vorherigen Ansprüche, wobei die Melderhaube (4) eine Öffnung (OP) in einem Scheitelpunkt (SP) der Melderhaube (4) aufweist und wobei die Aussenseite (LA) des Schaltungsträgers (9) der Öffnung (OP) gegenüberliegt.

5. Brandmelder nach einem der Ansprüche 1 bis 4, wobei die Öffnung (OP) in der Melderhaube (4) mit einer Abdeckung (AB) versehen ist, die für elektromagnetische Strahlung im Wellenlängenbereich von 400 nm bis 25 µm transparent ist.

6. Brandmelder nach einem der Ansprüche 2 bis 4, wobei auf dem Schaltungsträger (9) zumindest der Wärmestrahlungssensor (8) angeordnet ist und wobei die Öffnung (OP) in der Melderhaube (4) mit einer nur für mittlere Infrarotstrahlung im Wellenlängenbereich von 2 µm bis 25 µm transparenten Abdeckung (AB) versehen ist.

7. Brandmelder nach einem der vorherigen Ansprüche, wobei der Brandsensor (5, 6) eine Leuchtdiode (5) und einen Photosensor (6) umfasst und wobei die Leuchtdiode (5) und der Photosensor (6) in einer Streulichtanordnung zur optischen Rauchdetektion nach dem Streulichtprinzip angeordnet sind und/oder wobei die Leuchtdiode (5) und der Photosensor (6) sich gegenüberliegend zur optischen Rauchdetektion nach dem Extinktionsprinzip angeordnet sind.

8. Brandmelder nach Anspruch 7, wobei die Leuchtdiode (5) und der Photosensor (6) optisch auf ein gemeinsames Streulichtvolumen (Z) innerhalb des Messraums (IR) ausgerichtet sind und wobei der Photosensor (6) derart auf dem Schaltungsträger (9) angeordnet ist, dass eine durch das Zentrum des Brandmelders verlaufende Hauptachse (SA) sowohl durch das Streulichtvolumen (Z) als auch durch den Photosensor (6) verläuft.

9. Brandmelder nach Anspruch 7 oder 8, wobei die Leuchtdiode (5) und der Photosensor (6) derart auf dem Schaltungsträger (9) angeordnet und ausgerichtet sind, dass diese jeweils eine zumindest nahezu orthogonal zum Schaltungsträger (9) verlaufende optische Achse aufweisen, wobei ein Teil der Innenseite (GI) des Grundkörpers (G) eine Spiegelfläche (S) aufweist, welche der Leuchtdiode (5) gegenüberliegt, und wobei die Spiegelfläche (S) eine derartige Spiegelgeometrie aufweist, dass ein Lichtkegel (L) der Leuchtdiode (5) einen Empfangsbereich (E) des Photosensors (6) in einem Streulichtvolumen (Z) innerhalb des Messraums (IR) der Messkammer (M) schneidet.

10. Brandmelder nach Anspruch 9, wobei ein Teil der Innenseite (GI) des Grundkörpers (G) ein Fokussierelement (FOC) aufweist, welches dem Photosensor (6) gegenüberliegt und welches eine derartige Fokussiergeometrie aufweist, dass Streulicht aus dem Streulichtvolumen (Z) in Richtung zum Photosensor (6) reflektiert wird.

11. Brandmelder nach Anspruch 10, wobei das Fokussierelement (FOC) mehrere optisch reflektierende sowie aneinander angrenzende Segmente aufweist, wobei jedes Segment Teil eines Ellipsoids, insbesondere eines Rotationsellipsoids ist, dessen erster Brennpunkt im Streulichtvolumen (Z) liegt und dessen zweiter Brennpunkt unmittelbar vor dem Photosensor (6) liegt.

12. Brandmelder nach einem der Ansprüche 9 bis 11, wobei die der Leuchtdiode (5) gegenüberliegende Spiegelfläche (S) eine derartige Spiegelgeometrie aufweist, dass der Lichtkegel (L) der Leuchtdiode (5) den Messraum (IR) durchquert und in eine lichtabsorbierende Lichtfalle (LF) mündet.

13. Brandmelder nach Anspruch 12, wobei die Lichtfalle (LF) in Form eines Trichters (TR) im Grundkörper (G) ausgeformt ist und wobei sich der Trichter (TR) in einem radialen Aussenbereich (RA) des Grundkörpers (G) im Wesentlichen koaxial um eine durch das Zentrum des Brandmelders verlaufende Hauptachse (SA) erstreckt.

14. Brandmelder nach einem der vorherigen Ansprüche,
- wobei auf dem Schaltungsträger (9) eine Mehrzahl von Ultraschallsendern (US) angeordnet ist, welche derart ausgerichtet sind, dass diese im Betrieb in Richtung auf eine Montagefläche (MF), an welcher der Brandmelder angebracht ist, strahlen,
- wobei auf dem Schaltungsträger (9) eine Mehrzahl von Ultraschallempfängern oder eine Mehrzahl von Ultraschalltransceivern jeweils als Baueinheit aus einem Ultraschallsender (US) und aus einem Ultraschallempfänger angeordnet ist, wobei die Ultraschallempfänger in Richtung auf die Montagefläche (MF) ausgerichtet sind, um im Betrieb aus dieser Richtung Ultraschallwellen (UW) zu erfassen, oder
- wobei zumindest ein Mikrophon (MIC) als weiterer Sensor derart auf dem Schaltungsträger (9) angeordnet ist, dass dieses der Öffnung (OP) in der Melderhaube (4) gegenüberliegt, in diese Öffnung ragt oder durch diese Öffnung (OP) hindurchragt, wobei die Öffnung (OP) vorzugsweise im Scheitelpunkt (SP) der Melderhaube (4) angeordnet ist, und
- wobei die Steuereinheit (10) dazu eingerichtet ist, die jeweiligen Ultraschallsender (US) zum Aussenden eines akustischen Signals (UW) in Richtung auf die Montagefläche (MF) anzusteuern, ein jeweiliges von den Ultraschallempfängern oder von dem Mikrophon (MIC) stammendes, an Gegenständen in der Umgebung des Brandmelders reflektiertes Ultraschallsignal zeitlich auszuwerten und eine Störmeldung auszugeben, falls sich innerhalb einer vorgegebenen Distanz um den Brandmelder ein Objekt befindet.

15. Brandmelder nach Anspruch 14, welcher zumindest eine vorzugsweise im Grundkörper (G) ausgebildete Reflexionsfläche (REF) im Strahlengang vom jeweiligen Ultraschallsender (US) zur Montagefläche (MF) aufweist.

## Claims

1. Fire alarm with a printed circuit board (9) and with a measurement chamber (M) communicating with the ambient air, wherein the measurement chamber (M) comprises a fire sensor (5, 6) for detecting a fire parameter, wherein the measurement chamber (M) is accommodated in an alarm housing (2) of the fire alarm, wherein the measurement chamber (M) comprises a base body (G) and an opposing attachment element (A) with a measurement space (IR) embodied therebetween, wherein the base body (G) is embodied for attachment to a mounting surface (MF), in particular to a detector base (MS), wherein the printed circuit board (9) rests against the attachment element (A) with an inner side (L1) facing the measurement space (IR), wherein at least one further sensor (TS, 6', 7, 8, MIC) in each case for detecting a measured variable in the surroundings of the fire alarm is arranged on an outer side (LA) opposing the inner side (L1) of the printed circuit board (9) and/or an indicator LED (LED) for optically outputting an operation status of the fire alarm is arranged in the surroundings of the fire alarm, and wherein the printed circuit board (9) is provided for arrangement of the fire sensor (5, 6) and the at least further sensor (TS, 6', 7, 8, MIC) and/or the indicator LED (LED).

2. Fire alarm according to claim 1, wherein the alarm housing (2) comprises a base housing (3) and an alarm cover (4) with at least one inlet opening (OF) embodied therebetween, wherein the at least one inlet opening (OF) is provided to allow fire gases and smoke particles to pass into the measurement chamber (M) of the fire alarm, wherein the alarm cover (4) has a cover outer side (HA) and a cover inner side (HI) opposing the latter, wherein the printed circuit board (9) rests on the cover inner side (HI) or wherein the printed circuit board (9) is distanced from the cover inner side (HI) by a maximum distance A of 1.5 cm, and wherein the at least one further sensor (TS, 6', 7, 8, MIC) and/or the indicator LED (LED) opposes an opening (OP) in the alarm cover (4) or projects into this opening (OP) or through this opening (OF) .

3. Fire alarm according to claim 1 or 2, wherein the fire alarm has a control unit (10) arranged on the printed circuit board (9), wherein the control unit (10) is connected to the fire sensor (5, 6) for detecting a fire parameter and to the at least one further sensor (TS, 6', 7, 8, MIC) for detecting the respective measured variable and/or to the indicator LED (LED) for optically outputting the operation status, and wherein the control unit (10) has an interface and is designed to detect a respective item of sensor information by means of the interface and/or by means of the interface to output a respective alarm message when impermissibly deviating from a respective detected sensor measured value.

4. Fire alarm according to one of the preceding claims, wherein the alarm cover (4) has an opening (OP) at a peak (SP) of the alarm cover (4) and wherein the outer side (LA) of the printed circuit board (9) opposes the opening (OP).

5. Fire alarm according to one of claims 1 to 4, wherein the opening (OP) in the alarm cover (4) is provided with a cover (AB), which is transparent for electromagnetic radiation in the wavelength range of 400 nm up to 25 µm.

6. Fire alarm according to one of claims 2 to 4, wherein at least the thermal radiation sensor (8) is arranged on the printed circuit board (9), and wherein the opening (OP) in the alarm cover (4) is provided with a cover (AB) which is only transparent for average infrared radiation in the wavelength range of 2 µm to 25 µm.

7. Fire alarm according to one of the preceding claims, wherein the fire sensor (5, 6) comprises a light-emitting diode (5) and a photosensor (6) and wherein the light-emitting diode (5) and the photo sensor (6) are arranged in a scattered light arrangement for optical smoke detection in accordance with the scattered light principle, and/or wherein the light-emitting diode (5) and the photosensor (6) are arranged opposite one another for optical smoke detection in accordance with the extinction principle.

8. Fire alarm according to claim 7, wherein the light-emitting diode (5) and the photosensor (6) are aligned optically with a shared scattered light volume (Z) within the measurement space (IR) and wherein the photo sensor (6) is arranged on the printed circuit board (9) such that a main axis (SA) which extends through the centre of the fire alarm extends through both the scattered light volume (Z) and also through the photo sensor (6).

9. Fire alarm according to claim 7 or 8, wherein the light-emitting diode (5) and the photo sensor (6) are arranged on the printed circuit board (9) and aligned such that these each have an optical axis which extends at least approximately orthogonally to the printed circuit board (9), wherein one part of the inner side (GI) of the base body (G) has a reflecting surface (S), which opposes the light-emitting diode (5), and wherein the reflecting surface (S) has a mirror geometry of this type, such that a cone of light (L) of the light-emitting diode (5) intersects a receiving region (E) of the photosensor (6) in a scattered light volume (Z) within the measurement space (IR) of the measurement chamber (M).

10. Fire alarm according to claim 9, wherein one part of the inner side (GI) of the base body (G) has a focussing element (FOC), which opposes the photosensor (6) and which has a focussing geometry such that scattered light is reflected out of the scattered light volume (Z) in the direction of the photosensor (6).

11. Fire alarm according to claim 10, wherein the focussing element (FOC) has a number of segments which reflect optically and adjoin one another, wherein each segment is part of an ellipsoid, in particular a rotational ellipsoid, the first focal point of which lies in the scattered light volume (Z) and the second focal point of which lies directly in front of the photosensor (6).

12. Fire alarm according to one of claims 9 to 11, wherein the reflecting surface (S) opposing the light-emitting diode (5) has a mirror geometry such that the cone of light (L) of the light-emitting diodes (5) traverses the measurement space (IR) and leads into a light-absorbing light trap (LF).

13. Fire alarm according to claim 12, wherein the light trap (LF) is shaped in the form of a funnel (TR) in the base body (G) and wherein the funnel (TR) in a radial outer region (RA) of the base body (G) extends substantially coaxially about a main axis (SA) extending through the centre of the fire alarm.

14. Fire alarm according to one of the preceding claims,
- wherein a plurality of ultrasound emitters (US) are arranged on the printed circuit board (9) and are aligned such that during operation these radiate in the direction of a mounting surface (MF), to which the fire alarm is attached,
- wherein a plurality of ultrasound receivers or a plurality of ultrasound transceivers is arranged on the printed circuit board (9) in each case as a structural unit comprising an ultrasound emitter (US) and an ultrasound receiver,
wherein the ultrasound receiver is aligned in the direction of the mounting surface (MF) in order to detect ultrasound waves (UW) during operation from this direction or
- wherein at least one microphone (MIC) is arranged as a further sensor on the printed circuit board (9) such that this opposes the opening (OP) in the detector cover (4), projects into this opening or through this opening (OP), wherein the opening (OP) is preferably arranged at the peak (SP) of the detector cover (4), and
- wherein the control unit (10) is designed to activate the respective ultrasound emitter (US) for emitting an acoustic signal (UW) in the direction of the mounting surface (MF), to evaluate in terms of time an ultrasound signal originating from the ultrasound receivers or from the microphone (MIC) and reflected onto objects in the environment of the fire alarm, and to output a fault indication if an object is disposed within a predetermined distance from the fire alarm.

15. Fire alarm according to claim 14, which has at least one reflection surface (REF) embodied preferably in the base body (G) in the beam path from the respective ultrasound emitter (US) to the mounting surface (MF).

## Revendications

1. Détecteur d'incendie comprenant une platine (9) et une chambre de mesure (M) communiquant avec l'air environnant, dans lequel la chambre de mesure (M) comprend un capteur d'incendie (5, 6) pour détecter une grandeur caractéristique d'incendie, dans lequel la chambre de mesure (M) est reçue dans un boîtier (2) du détecteur d'incendie, dans lequel la chambre de mesure (M) comprend un corps de base (G) ainsi qu'un corps de pose (A) opposé avec un espace de mesure (IR) formé entre, dans lequel le corps de base (G) est conçu pour être posé sur une surface de montage (MF), en particulier sur un socle de détecteur (MS), dans lequel la platine (9) est placé sur le corps de pose (A) avec une face intérieure (LI) tournée vers l'espace de mesure (IR), dans lequel au moins un autre capteur (TS, 6', 7, 8, MIC) respectivement pour détecter une grandeur de mesure dans l'environnement du détecteur d'incendie et/ou une LED d'indication (LED) pour émettre optiquement un indicateur de fonctionnement du détecteur d'incendie dans l'environnement du détecteur d'incendie est/sont disposé(e)(s) sur une face extérieure (LA) opposée à la face intérieure (LI) de la platine (9), et dans lequel la platine (9) est prévu pour l'agencement du capteur d'incendie (5, 6) ainsi que de l'au moins un autre capteur (TS, 6', 7, 8, MIC) et/ou de la LED d'indication (LED).

2. Détecteur d'incendie selon la revendication 1, dans lequel le boîtier de détecteur (2) comprend un boîtier de base (3) et un capot de détecteur (4) avec au moins une ouverture d'entrée (OF) formée entre, dans lequel l'au moins une ouverture d'entrée (OF) est prévue pour le passage de gaz d'incendie et de particules de fumées dans la chambre de mesure (M) du détecteur d'incendie, dans lequel le capot de détecteur (4) présente une face extérieure de capot (HA) et une face intérieure de capot (HI) opposée, dans lequel la platine (9) repose sur la face intérieure de capot (HI) ou bien dans lequel la platine (9) est distant d'une distance maximale A de 1,5 cm de la face intérieure de capot (HI), et dans lequel l'au moins un autre capteur (TS, 6', 7, 8, MIC) et/ou la LED d'indication (LED) est/sont opposé(e)(s) à une ouverture (OP) dans le capot de détecteur (4) ou fait/font saillie dans cette ouverture (OP) ou traverse(nt) et sort(ent) de cette ouverture (OF) .

3. Détecteur d'incendie selon la revendication 1 ou 2, dans lequel le détecteur d'incendie présente une unité de commande (10) disposée sur la platine (9), dans lequel l'unité de commande (10) est reliée au capteur d'incendie (5, 6) pour détecter une grandeur caractéristique d'incendie ainsi qu'à l'au moins un autre capteur (TS, 6', 7, 8, MIC) pour détecter la grandeur de mesure respective et/ou à la LED d'indication (LED) pour émettre optiquement l'indicateur de fonctionnement, et dans lequel l'unité de commande (10) présente une interface et est conçue pour détecter une information de capteur respective par l'interface et/ou pour émettre un message d'alarme respectif par l'interface lors d'un écart non autorisé d'une valeur de mesure de capteur détectée respective.

4. Détecteur d'incendie selon l'une des revendications précédentes, dans lequel le capot de détecteur (4) présente une ouverture (OP) dans un sommet (SP) du capot de détecteur (4) et dans lequel la face extérieure (LA) de la platine (9) est opposée à l'ouverture (OP).

5. Détecteur d'incendie selon l'une des revendications 1 à 4, dans lequel l'ouverture (OP) dans le capot de détecteur (4) est dotée d'un couvercle (AB) qui est transparent pour le rayonnement électromagnétique dans la plage de longueur d'onde de 400 nm à 25 µm.

6. Détecteur d'incendie selon l'une des revendications 2 à 4, dans lequel au moins le capteur de rayonnement thermique (8) est disposé sur la platine (9) et dans lequel l'ouverture (OP) dans le capot de détecteur (4) est dotée d'un couvercle (AB) transparent uniquement pour le rayonnement infrarouge moyen dans la plage de longueur d'onde de 2 µm à 25 µm.

7. Détecteur d'incendie selon l'une des revendications précédentes, dans lequel le capteur d'incendie (5, 6) comprend une diode lumineuse (5) et un photocapteur (6) et dans lequel la diode lumineuse (5) et le photocapteur (6) sont disposés dans un agencement de lumière diffuse pour la détection optique des fumées selon le principe de lumière diffuse et/ou dans lequel la diode lumineuse (5) et le photocapteur (6) sont disposés opposés pour la détection optique des fumées selon le principe d'extinction.

8. Détecteur d'incendie selon la revendication 7, dans lequel la diode lumineuse (5) et le photocapteur (6) sont alignés du point de vue optique sur un volume de lumière diffuse (Z) commun à l'intérieur de l'espace de mesure (IR) et dans lequel le photocapteur (6) est ainsi disposé sur la platine (9) qu'un axe principal (SA) passant à travers le centre du détecteur d'incendie passe tant à travers le volume de lumière diffuse (Z) qu'à travers le photocapteur (6).

9. Détecteur d'incendie selon la revendication 7 ou 8, dans lequel la diode lumineuse (5) et le photocapteur (6) sont ainsi disposés et alignés sur la platine (9) que ceux-ci présentent respectivement un axe optique passant au moins presque de manière orthogonale à la platine (9), dans lequel une partie de la face intérieure (GI) du corps de base (G) présente une surface de miroir (S) qui est opposée à la diode lumineuse (5), et dans lequel la surface de miroir (S) présente une géométrie de miroir telle qu'un cône de lumière (L) de la diode lumineuse (5) coupe une zone de réception (E) du photocapteur (6) dans un volume de lumière diffuse (Z) à l'intérieur de l'espace de mesure (IR) de la chambre de mesure (M) .

10. Détecteur d'incendie selon la revendication 9, dans lequel une partie de la face intérieure (GI) du corps de base (G) présente un élément de mise au point (FOC) qui fait face au photocapteur (6) et qui présente une géométrie de mise au point telle que de la lumière diffuse est réfléchie du volume de lumière diffuse (Z) en direction du photocapteur (6).

11. Détecteur d'incendie selon la revendication 10, dans lequel l'élément de mise au point (FOC) présente plusieurs segments à réflexion optique ainsi qu'adjacents, dans lequel chaque segment est une partie d'un ellipsoïde, en particulier d'un ellipsoïde de rotation dont le premier foyer repose dans le volume de lumière diffuse (Z) et dont le deuxième foyer repose directement devant le photocapteur (6).

12. Détecteur d'incendie selon l'une des revendications 9 à 11, dans lequel la surface de miroir (S) opposée à la diode lumineuse (5) présente une géométrie de miroir telle que le cône de lumière (L) de la diode lumineuse (5) traverse l'espace de mesure (IR) et débouche dans un piège de lumière (LF) absorbant la lumière.

13. Détecteur d'incendie selon la revendication 12, dans lequel le piège de lumière (LF) est formé comme une trémie (TR) dans le corps de base (G) et dans lequel la trémie (TR) s'étend dans une zone extérieure (RA) radiale du corps de base (G) essentiellement coaxialement sur un axe principal (SA) passant à travers le centre du détecteur de fumées.

14. Détecteur d'incendie selon l'une des revendications précédentes,
- dans lequel une pluralité d'émetteurs d'ultra-sons (US) est disposée sur la platine (9), lesquels sont alignés de façon à ce qu'en fonctionnement, ceux-ci rayonnent en direction d'une surface de montage (MF) sur laquelle le détecteur d'incendie est posé,
- dans lequel une pluralité de récepteurs d'ultra-sons (US) ou une pluralité d'émetteurs-récepteurs d'ultra-sons respectivement en tant que module d'un émetteur d'ultra-sons (US) et d'un récepteur d'ultra-sons est disposée sur la platine (9), dans lequel les récepteurs d'ultra-sons sont alignés en direction de la surface de montage (MF) pour, en fonctionnement, détecter des ondes ultrasonores (UW) depuis cette direction ou
- dans lequel au moins un microphone (MIC) en tant qu'autre capteur est disposé de telle façon sur la platine (9) que celui-ci est opposé à l'ouverture (OP) dans le capot de détecteur (4), fait saillie dans cette ouverture ou traverse et sort de cette ouverture (OF), dans lequel l'ouverture (OP) est disposée de préférence dans le sommet (SP) du capot de détecteur (4), et
- dans lequel l'unité de commande (10) est conçue pour commander les émetteurs d'ultra-sons (US) respectifs pour émettre un signal acoustique (UW) en direction de la surface de montage (MF), évaluer temporellement un signal d'ultra-sons respectif venant des récepteurs d'ultra-sons ou du microphone (MIC), réfléchissant sur des objets dans l'environnement extérieur du détecteur d'incendie et émettre un message d'avertissement si un objet se trouve à l'intérieur d'une distance prédéfinie autour du détecteur d'incendie.

15. Détecteur d'incendie selon la revendication 14, lequel présente au moins une surface réfléchissante (REF) formée dans le corps de base (G) sur le trajet de faisceau de l'émetteur d'ultra-sons (US) respectif par rapport à la surface de montage (MF).
